# EUROPÄISCHE PATENTSCHRIFT

(11) **EP 4 283 086 B1**
(45) Veröffentlichungstag und Bekanntmachung des Hinweises auf die Patenterteilung: **30.10.2024**
(21) Anmeldenummer: 23175695.8
(22) Anmeldetag: 26.05.2023
(51) Int. Cl.: E06B 3/48, E06B 3/263

(54) **RAHMENAUSBILDUNG ALS PANEELELEMENT FÜR EIN SEKTIONALTORBLATT**
FRAME CONSTRUCTION AS A PANEL ELEMENT FOR A SECTIONAL DOOR LEAF
STRUCTURE DE CADRE COMME ÉLÉMENT DE PANNEAU POUR UNE LAME DE PORTE SECTIONNELLE

(30) Priorität: 27.05.2022 DE 102022113448
(43) Veröffentlichungstag der Anmeldung: 29.11.2023
(73) Patentinhaber: Alpha Deuren International BV, 6942 GB Didam (NL)
(72) Erfinder: PANNEKOEK, Dennis, 8171 BZ Vaassen (NL)
(74) Vertreter: Puschmann Borchert Kaiser Klettner Patentanwälte Partnerschaft mbB

(56) Entgegenhaltungen:
- EP-A1- 3 751 086
- EP-A2- 0 787 882
- WO-A1-2021/209536
- DE-U1- 202018 103 416
- DE-U1- 202019 105 111

## Beschreibung

Die Erfindung betrifft eine Rahmenausbildung als Paneelelement für ein Sektionaltorblatt, das in seitlichen Führungen ortsveränderbar geführt wird, die Rahmenausbildung besteht aus Aluminiumprofilelementen, die durch Isolierstege distanziert sind, wobei die Isolierstege mit den Aluminiumprofilelementen kraft- und formschlüssig verbunden sind, und dass die Rahmenausbildung mit auswechselbaren plattenförmigen Einsatzelementen ausgefüllt werden kann, wobei die Einsatzelemente durch Montageleisten gehalten werden.

Durch die DE 20 2018 103 416 U1 ist ein Sektionaltor mit einem anhebbaren Torblatt bekannt geworden, das aus übereinander angeordneten und gelenkig miteinander verbundenen Plattensektionen besteht, wobei die Gelenkachsen senkrecht zur Bewegungsrichtung des Torblattes, die durch die seitlichen Schienenführungen bestimmt wird, liegen, und mindestens eine der Torblattsektionen in Form eines viereckigen Rahmens, die durch Profile gebildet werden, mit Plattenfüllung, der aus Hohlbalken besteht, wobei der obere Balken des Rahmens einen konvexen Rand oben und der untere Balken des Rahmen einen konkaven Rand unten hat und die konvexen und konkaven Konturen der Ränder beider Balken zueinander passen und jeder dieser Balken aus zwei geschlossenen, parallel angeordneten und voneinander beabstandeten Profilen besteht, die durch querliegende Wärmedämmbrücken miteinander verbunden sind, wobei der Hohlraum, der von den Seitenwänden der Profile und den sie verbindenden Brücken begrenzt wird, in jedem dieser Balken eine Zwischenkammer bildet und dabei der untere Balken des Rahmens aus Profilen besteht, die mindestens eine Kammer haben, und der obere Balken aus Einkammerprofilen besteht, sodass jedes von den Profilen des unteren Balkens durch eine Quertrennwand in zwei übereinanderliegende Kammern unterteilt ist, und dass das Innenprofil des oberen Balkens an der Außenseite zwei seitliche, C-förmige Aufnahmen aufweist, die zur Befestigung einer Versteifungsleiste dienen.

Ein durch Strangpressen mithilfe eines Extruders hergestellter Profilstab aus einem plastischen Kunststoff der Gruppe Poliofine mit eingemischten Glasfasern wird in der DE 295 17 469 U1 beschrieben.

Eine Rahmenanordnung für ein Sektionaltorpaneel mit einer Füllung, wie etwa bei einem Sektionaltorpaneel, ist aus der EP 2 666 948 A1 zu entnehmen. Mit einer eine Außenseite des Rahmens bildenden äußeren Profilausbildung und einem eine Innenseite des Rahmes bildenden inneren Profil, wobei die Profile in einer sich vorzugsweise senkrecht zur Außenseite bzw. Innenseite erstreckenden Richtung voneinander beabstandeten Profile und über eine zumindest teilweise aus einem thermisch isolierenden Material gebildete Verbindungseinrichtung mit mindestens einer der Füllung zugeordneten Begrenzungsflächen miteinander verbunden sind, wobei an der der Füllung zugewandten Begrenzungsfläche der Verbindungseinrichtung eine zum Herstellen einer formschlüssigen Verbindung mit einer zum Halten der Füllung ausgelegten Halteeinrichtung dienenden Kopplungseinrichtung vorhanden ist.

Ebenfalls ist durch die EP 3 636 870 B1 ein Verfahren zur Herstellung eines Isolierprofiles bekannt geworden. Dabei wird das Isolierprofil aus einem ersten Polymerwerkstoff gefertigten Isoliersteg hergestellt, welcher einen Profilkörper, sowie ein erstes Funktionselement umfasst, welche sich beide in Längsrichtung des Isolierprofils erstrecken, wobei das erste Funktionselement in einem Kontaktbereich mit dem Isoliersteg stoffschlüssig verbunden ist.

Ein Bauprodukt wie ein Fenster oder eine Tür nach der US 2008282627 A1 enthält eine multifunktionale thermische Trennung. Die thermische Trennung dient zur Kontaktierung und Abstützung von Elementen des Rahmens des Bauprodukts. Die thermische Trennung stellt auch eine oder mehrere zusätzliche strukturelle Funktionen für das Bauprodukt bereit.

Die WO2021/209536A1 betrifft ein Sektionaltorsystem mit einem Sektionaltorblatt mit mehreren horizontalen Abschnitten, die zwischen einer vertikalen geschlossenen Position und einer horizontalen, geöffneten oder Überkopfposition innerhalb eines Führungsschienensystems bewegbar sind, wobei das Sektionaltorblatt eine innere und äußere Torfläche aufweist, die in der vertikalen Schließstellung des Sektionaltorblattes vertikale Ebenen bilden. Das Sektionaltorblatt umfasst ein Bodenprofil mit einer Isolieranordnung.

Ein in der EP 3 751 086 A1 dargestelltes Sektionaltor gibt in den Ausführungsbeispielen Rahmenausbildungen wieder, die aus einem Leichtmetall bestehen und oberseits, sowie unterseits, die Paneelelemente einfassen. Analoge Ausführungsformen können auch der DE 20 2019 105 111 U1 und der EP 0 787 882 A2 entnommen werden.

Tore, die als Sektionaltore ausgebildet sind, werden zum Verschluss von Gebäudeöffnungen eingesetzt. Sektionaltore werden dabei in seitlichen Führungsschienen geführt, um so eine Ortsveränderung, d.h., aus einer Schließstellung in eine Öffnungsstellung und zurück, ausführen zu können. Da in zunehmendem Maße derartige Gebäudeverschlüsse auch mit sogenannten wärmegedämmten Profilen verwendet werden, ist es notwendig, dass neben einer ausreichenden Stabilität sichergestellt wird, dass auch die gesetzlichen Vorgaben zur Wärmedämmung eingehalten werden. Neben den in sich im Wesentlichen flächig geschlossenen Paneelelementen, die heute in der Regel aus zwei äußeren Blechen mit einer dazwischenliegenden Isolierschicht bestehen, wird in zunehmendem Maße auch die Verwendung von Paneelelementen mit einer Rahmenausbildung gewünscht. Bei einer Rahmenausbildung ist es notwendig, dass der Rahmen, der aus einzelnen Profilelementen besteht, ebenfalls den gesetzlichen Vorgaben hinsichtlich der Wärmedämmung entspricht. Da die Sektionaltore eine große Öffnungsweite aufweisen, werden die Rahmenausbildungen in mehrere Felder unterteilt. Diese Felder zwischen den Rahmenelementen werden durch plattenförmige Einsatzelemente verschlossen. Als plattenförmige Einsatzelemente kommen neben durchsichtigen Materialien auch undurchsichtige Materialien zur Verwendung. Zur Halterung dieser plattenförmigen Materialien werden Montageleisten eingesetzt, um eine schnelle Montage und auch im Bedarfsfall eine einfache Demontage ausführen zu können. Dabei soll insbesondere darauf geachtet werden, dass zum Verschließen der Bereiche zwischen der Montageleiste und den plattenförmigen Elementen keine Klebstoffe verwendet werden.

Die Aufgabe der Erfindung besteht darin, eine Rahmenausbildung für Paneelelemente, die bei Sektionaltoren eingesetzt werden können, zu schaffen, bei der das Gewicht der Aluminiumprofilelemente reduziert werden kann, wobei gleichzeitig eine ausreichende Längsschubfestigkeit und auch Wärmedämmung bei der Verwendung von Verbundprofilen sichergestellt werden muss.

Die Aufgabe der Erfindung wird durch die Merkmale des Anspruches_1 gelöst. Die sich anschließenden Unteransprüche geben dabei eine weitere Ausgestaltung des erfindungsgemäßen Gedankens wieder.

Um eine Gewichtsreduzierung bei Sektionaltorblättern zu erzielen, werden gemäß der vorliegenden Erfindung zur Rahmenausbildung Profilelemente eingesetzt, die im Wesentlichen aus innen- und außenseitigen geraden Schalenelementen eine Verblendung mit gleichzeitiger Abschließung eines Innenraumes nach außen bereitstellen. Aufgrund der immer größer werdenden Öffnungsweiten der Sektionaltorblätter wird durch eine derartige Verwendung von Schalenelementen, die innenseits frei von weiteren Verstrebungen und Kammern sind, eine sehr große Gewichtsreduktion erzielt. Um derartige Schalenelemente distanziert untereinander zu verbinden, sind endseitige Befestigungsabschnitte innenseits an den Schalenelementen angeformt. Diese Befestigungsabschnitte ermöglichen, in einem Fertigungsprozess eine dauerhafte Befestigung mit Verbundformkörpern unterschiedlichster Formgestaltung auszuführen, um so ein wärmedämmendes Profilelement mit einem allseits umschlossenen Innenraum zu realisieren. Die Verbundformkörper weisen dabei endseitig vorzugsweise etwa trapezförmige Einspannabschnitte auf, die in dem Fertigungsprozess mit an den Schalenelementen über die innenseitigen, sich gegenüberstehenden Befestigungsabschnitte durch verpressen dauerhaft, auch gegen Schubkräfte, dauerhaft verbunden werden.

Um eine große Festigkeit und auch gleichzeitige Steifigkeit bei den verwendeten Verbundformkörpern zu erzielen, wird auf die Verwendung von Polymeren als Werkstoff zurückgegriffen. Polymere sind bestens geeignet, um derartige Verbundformkörper in unterschiedlicher Formgestaltung auszubilden, denn die Polymere sind ein zähes Material mit hoher Festigkeit und Steifigkeit, die auch in einem hohen Temperaturbereich, von etwa minus 30°C bis über plus 100°C, Verwendung finden können. Dies ist insbesondere bei den Gebäudeverschlüssen mit einer Rahmengestaltung bei Paneelelementen von großer Bedeutung, da bei einer Sonneneinstrahlung auf die äußeren Schalenelemente des Aluminiumprofilelementes sehr hohe Temperaturen entstehen können. Für die Polymere eignet sich insbesondere die Familie der linearen Polymere mit Amidverbindungen, um einen thermischen, plastisch verarbeitbaren Werkstoff einsetzen zu können.

Um eine noch höhere Formbeständigkeit und Belastbarkeit zu erzielen, können den Polyamiden Zuschlagstoffe beigemengt werden. Dabei haben sich vorzugsweise langgestreckte, glasfaserverstärkte Polyamide bei der Gestaltung und Ausführung von Verbundformkörper bewährt. Auch durch den Werkstoff Polyamid wird eine Gewichtsreduzierung erreicht und er kann gleichzeitig zur rationellen Fertigung in Stangenmaterialien für Verbundformkörper eingesetzt werden. So können die unterschiedlichsten Verbundformkörper kostengünstig ausgeführt werden. Die verbundformkörperkomplexen Geometrien mit und ohne faserverstärkten Polyamiden haben eine enorme Steifigkeit bei gleichzeitiger großer Elastizität. Auch die Wasseraufnahme, die nicht grundsätzlich zu vermeiden ist, kann als minimal bezeichnet werden und beeinträchtigt die Formstabilität der Verbundformkörper in keinster Weise.

Da sich ein solcher Verbundformkörper in praktisch unbegrenzten Formausführungen fertigen lässt, sind alle möglichen Formen, die für wärmegedämmte Hybridrahmenausbildungen für Gebäudeverschlüsse von Nutzen sind, möglich. So können z.B. auch die äußeren Schalenelemente innenseits zum Hohlraum durch ein wärmedämmendes Material als Hybridelement ausgeführt werden.

Um in einer Rahmenausbildung plattenförmige Einsatzelemente dauerhaft einsetzen zu können, wobei auch eine Demontage möglich sein muss, wird auf eine Profilausbildung einer Montageleiste aus einem Kunststoff oder Leichtmetall zurückgegriffen. Eine solche Montageleiste weist einen durch Wandungen umschlossenen Hohlraum auf, wodurch die Montageleiste verwindungssteif wird. An diesen Hohlraum sind außenseitig zwei, nicht untereinander verbundene, Ansätze angeformt, die zu einem zu befestigenden plattenförmigen Einsatzelement gerichtet sind. Einer dieser Ansätze ist im oberen Bereich des Hohlraumes und ein zweiter Ansatz im unteren Bereich an dessen Struktur angeformt. Diese beiden Bereiche oben und unten an dem Hohlraum sind von besonderer Bedeutung. Im oberen Bereich, d.h. in Fortführung der Oberseite des Hohlraumes, ist ein auskragender Ansatz, der über einen Radius abfallend zu einem unteren Ansatz gerichtet, einen Anlageschenkel beinhaltet. Durch eine derartige Konstruktion wird zwischen dem Anlageschenkel und der Zwischenwand zum Hohlraum ein Freiraum geschaffen. Dieser Freiraum ist notwendig, damit der Anlageschenkel im Grunde genommen federnd ausgeführt ist, d.h., bei einem Einsatz gegen das plattenförmige Einsatzelement wird dadurch ein Andruck erzeugt. Durch diesen Andruck entstehen derartige Adhäsionskräfte an der Oberfläche des Einsatzelementes, dass eine dichte Verbindung zwischen dem Anlageschenkel und dem plattenförmigen, geraden Einsatzelement besteht. Dabei ist zu berücksichtigen, dass dem Anlageschenkel eine gewisse Nachgiebigkeit zu eigen ist. Eine solche Montageausführung bedeutet, dass über den Anlageschenkel ein ausreichender Druck gegen das plattenförmige Einsatzelement erzeugt wird. Aufgrund dieses Druckes und der gleichzeitig entstehenden Adhäsionskräfte kann kein Wasser zwischen den Anlageschenkel der Montageleiste und das plattenförmige Einsatzelement dringen.

Der untere Teil der Montageleiste, an der sich der zweite Ansatz befindet, der quasi dem Anlageschenkel gegenüberliegt, wird durch einen auskragenden Klemmschenkel gebildet. Dieser Klemmschenkel hat die Aufgabe, sich innerhalb eines Verbundformkörpers, der zwischen den äußeren Schalenelementen befestigt ist, zu verhaken. Dadurch wird ein sicherer Sitz der Montageleiste mit dem Verbundformkörper und dem Schalenelement erreicht. Der Klemmschenkel geht dabei über einen Radius in Fortführung einer Zwischenwand auskragend in einen im Wesentlichen geraden Abschnitt über. Am Ende des Klemmschenkels ist ein Ansatz, der unter einem Winkel in Richtung des Anlageschenkels gerichtet ist.

Um den sicheren Halt einer derartigen Montageleiste zu gewährleisten, ist es notwendig, dass mindestens ein Gegenlager für den Klemmschenkel des Montageprofiles vorhanden ist. Ein solches Gegenlager wird beispielsweise durch ein Auflager gebildet, welches von dem Hohlraum abweisend, endseits an einer Außenwand des Hohlraumes zwischen den Profilelementen besteht. Um den sicheren Halt der Montageleiste innerhalb eines Verbundformkörpers zu gewährleisten, ist ferner zwischen dem Auflager und dem auskragenden Klemmschenkel ein weiterer vorstehender Halteschenkel mit einem seitlichen Ansatz ausgebildet. Dieser Halteschenkel verkrallt sich in einer entsprechend offenen Profilsenke, sodass zwangsläufig durch das Auflager der Gegendruck durch den Ansatz an dem Klemmschenkel erzeugt wird, wodurch quasi eine sichere Momentenausbildung auf den Anlageschenkel ausgeübt wird. Durch eine derartige Momentenausbildung wird zusätzlich eine sichere und dichtende Anlage an dem plattenförmigen Einsatzelement ohne weitere Zusatzelemente ausführbar.

Eine derartige vorbeschriebene Montageleiste wird vorzugsweise aus Kunststoff hergestellt, z.B. aus einem Polyamid.

In einer weiteren bevorzugten Ausführungsform ist es natürlich möglich, dass eine derartig ausgebildete Montageleiste auch aus Leichtmetall oder einem Verbundmaterial bestehen kann.

Die Erfindung wird nachfolgend anhand verschiedener Ausführungsbeispiele näher erläutert. Diese Ausführungsbeispiele geben aber nur ausschnittweise den Gegenstand der Erfindung wieder. Die in Figur 1 dargestellte Ausführungsform fällt nicht unter die vorliegenden Ansprüche,
- Figur 1: eine perspektivische Darstellung einer Profilausbildung mit äußeren Schalenelementen, die durch Verbundformkörper distanziert werden;
- Figur 2: eine Prinzipdarstellung von zwei unterschiedlichen Paneelelementausbildungen in einer Gebrauchsstellung;
- Figur 3: einen Schnitt durch eine weitere bevorzugte Ausführungsform mit Schalenelementen zur Ausbildung einer Rahmenausbildung;
- Figur 4: eine perspektivische Ausführung von unterschiedlichen Rahmenausbildungen in Verbindung mit Paneelelementen;
- Figur 5: eine Ausschnittdarstellung eines Einsatzes eines Montageprofiles;
- Figur 6: eine Montageprofilausführung;
- Figuren 7 bis 9: unterschiedliche Verbundformkörper.

In der Figur 1 wird eine Ausführungsform einer Profilausbildung, wie diese beispielsweise als Paneelelement in einer Rahmenausführung bei Sektionaltorblättern eingesetzt werden kann, wiedergegeben. Um einen nicht näher bezeichneten Hohlraum einer Rahmenausbildung sind seitlich im vertikalen Bereich jeweils Schalenelemente 1, 48 aus Aluminiumprofilelementen dargestellt, die innenseitig und außenseitig einen geraden Verlauf haben. Auf der Innenseite der Schalenelemente 1, 48 befinden sich, außer den Befestigungen für Verbundformkörper 2 und 5, keine weitergehenden Vorsprünge oder auch Hohlräume oder Kammern. Unterseits wird der Hohlraum durch den Verbundformkörper 2 und oberseits durch den Verbundkörper 5 verschlossen. Die Verbundformkörper 2 und 5 sind an ihren seitlichen Enden mit Einspannabschnitten 3 versehen, die in einem Fertigungsverfahren kraft- und formschlüssig mit den Schalenelementen 1 verbunden wurden. Durch ein solches Fertigungsverfahren entsteht eine in sich statisch bestimmte, stabile Rahmenausbildung der Sektionaltorblätter, bei der in den vertikalen und den horizontalen Abschnitten im Wesentlichen die gleichen Profilausbildungen verwendet werden.

Der unterseitige Verbundformkörper 2 weist einen offenen Anschlussbereich 18 auf, der beispielsweise für ein Dichtungselement verwendet werden kann. Der oberseitige Verbundformkörper 5 kann gleichzeitig so gestaltet werden, dass von dem Verbundformkörper 5 auf der rechten Seite beispielsweise eine Montageleiste 27 in einem Einschnitt 19 aufgenommen werden kann. Die Montageleiste 27 legt sich mit einem Anlageschenkel 26 an eine Seitenfläche eines plattenförmigen Einsatzelementes 45 an. Ein derartiges Einsatzelement 45 kann beispielsweise aus einer Isoliereinheit von Plexiglasscheiben oder dergleichen bestehen. Die gegenüberliegende Oberfläche des Einsatzelementes 45 legt sich an ein Dichtungselement 25, das in einem Befestigungsabschnitt 13 eingesetzt ist an. Das Dichtungselement 25 ist innerhalb einer Dichtungsaufnahme 4 des Befestigungsabschnittes 13, die in dem Schalenelement 1, 48 außerhalb des Hohlraumes liegt, eingesetzt. Wie die Figur 1 wiedergibt, ist der durch die Schalenelemente 1, 48 und die Verbundformkörper 2, 5 gebildete Hohlraum gänzlich frei. Dieses bedeutet, dass das Gewicht, welches bei einer Rahmenausbildung durch die Kombination von Schalenelementen 1 und Verbundformkörpern 2 und 5 erzeugt wird, wesentlich reduziert wird gegenüber bekannten Rahmen für eine aus diesen hergestellte Rahmenausbildung für ein Paneelelement eines Sektionaltores.

Eine mögliche Kombination von unterschiedlich gestalteten Rahmenkonstuktionen für Paneelelemente eines Sektionaltorblattes kann der Figur 2 entnommen werden. Es wird dort ein oberes Paneelelement mit einem weiteren unteren Paneelelement schematisch dargestellt. Diese beiden Paneelelemente werden beispielsweise über nicht dargestellte scharnierende Verbindungen untereinander verbunden. Beide Rahmenausbildungen der Paneelelemente werden durch Schalenelemente 1 aufgebaut. Die Schalenelemente 1 und 48 weisen jeweils seitlich Befestigungsabschnitte 13 auf, über die die Einspannabschnitte 3 der Verbundformkörper 5, 7 kraft- und formschlüssig verbunden werden. Die unter der oberen Rahmenausbildung dargestellte untere Rahmenausbildung weist den Verbundformkörper 7 auf, der in einen Rücksprung des oberen Paneelelementes hineinragt. Dieser Verbundformkörper 7 weist dabei einen allseits geschlossenen Hohlraum 15 auf, der eine etwa trapezförmige vorstehende Gestaltung aufweist. Den unteren Abschluss der Trapezform um den Hohlraum 15 bildet eine Verbindungswand 14. Endseitig geht auf jeder Seite die Verbindungswand 14 in Versätze 8 über, an die sich dann die Einspannabschnitte 3 anschließen. Bei der unteren Rahmenausbildung wird der untere Abschluss zwischen den seitlichen Schalenelementen 1, 48 durch den Verbundformkörper 5 abgeschlossen, der ebenfalls über Versätze 8 in die Einspannabschnitte 3 übergeht, um so über die Verbindungsabschnitte 13 mit den Schalenelementen 1 eine kaft- und formschlüssige Verbindung einzugehen.

Die Formgestaltung der bereits exemplarisch dargestellten Verbundformkörper 2, 5, 7, 44 ist unbegrenzt. Die unterschiedlichen Formausführungen haben die Aufgabe, eine funktionale Verbindung zwischen zwei Rahmenausführungen oder einer Rahmenausführung und einem bekannten Paneelelement ausführbar zu machen. Der Verbundformkörper 44 weist in seinem Querschnitt nach Figur 7 einen im Wesentlichen geraden Zwischenbereich 10 auf, der seitlich in die Versätze 8 übergeht. Im Anschluss an die Versätze 8 werden die Einspannabschnitte 3 dargestellt. Unterhalb des Zwischenbereiches 10 ist ein Öffnungsbereich 23, der durch seitliche Vorsprünge 24 eine Teilöffnung dieses Verbundformkörpers 44 wiedergibt. In den Öffnungsbereich 23 kann eine Dichtung eingesetzt werden, um so beispielsweise gegenüber der Trapezform des Verbundformkörpers 7 einen dichtenden Übergang ausführen zu können. Der Verbundformkörper 7, der exemplarisch in der Figur 8 wiedergegeben wird, zeigt den umschlossenen Hohlraum 15 mit der im Wesentlichen äußeren trapezförmigen Form auf. Ausgehend von der unteren, im Wesentlichen geraden Verbindungswand 14 sind die seitlichen, abgewinkelten Versätze 8 mit den anschließenden Einspannabschnitten 3 ausgebildet. Aus den seitlichen Versätzen 8 heraus führt auf jeder Seite eine Seitenwand 17 nach oben, die über seitliche, verrundete Abschnitte 16 und einem dazwischenliegenden geraden Abschnitt die Trapezform ausbilden.

Der bereits in den Figuren 1 und 2 zwischen den seitlichen Schalenelementen 1, 48 verwendete Verbundformkörper 5 kann in einer Einzeldarstellung im Querschnitt der Figur 9 entnommen werden. Ausgehend von einem im Wesentlichen waagerechten Schenkel 20 wird beispielsweise auf der linken Seite in der Figur 9 ein auskragender Bereich dargestellt. Auf der gegenüberliegenden Seite ist der Versatz 8 mit dem Einspannabschnitt 3 wiedergegeben. In dem Bereich, in dem der auskragende Teil des Schenkels 20 beginnt, befindet sich ein abgespreizter Verbindungsbereich 22, der endseits dann in einen im Wesentlichen waagerechten Distanzschenkel 21 übergeht. Somit wird zwischen dem Distanzschenkel 21 und dem auskragenden Teil des Schenkels 20 der einseitig offene Einschnitt 19 ausgebildet. Endseits an dem Distanzschenkel 21 wird wieder der Versatz 8 mit dem Einspannabschnitt 3 auf der linken Seite dargestellt.

Rahmenausbildungen für Paneelelemente von Sektionaltoren werden aus Kostengründen in der Regel aus dem vertikalen Rahmenteil in den horizontalen Rahmenteil nicht durch eine Gehrungsgestaltung miteinander verbunden. Die Ausführung einer Gehrungsgestaltung ist deshalb zu aufwändig und kostenintensiv, weil derartige Sektionaltore in der Regel stets Einzelanfertigungen sind, was an der unterschiedlichen Ausführung der Gebäudeöffnungen liegt. Aus diesem Grunde gibt es zu den bereits vorgestellten Schalenelementen 1, 48 eine modifizierte Ausführung eines Schalenelementes 6, wie der Figur 3 zu entnehmen ist. Außenseits weist das Schalenelement 6 ebenfalls einen glatten, geraden Abschluss auf, aber auf einer seiner Innenseiten ist ein vorstehender Steg 12 vorhanden. In dem Steg 12 ist an seinem Ende ein offener Schraubkanal 11 ausgebildet. Über diesen Schraubkanal 11, in Verbindung mit dem in der Figur 4 dargestellten Rahmenprofil, kann eine Stoßverbindung mit einer Verschraubung 46 ausgeführt werden.

In dem Ausführungsbeispiel nach Figur 3 sind zwischen dem Schalenelement 6 und dem Schalenelement 1, 48 zu beiden Seiten des einseitigen Steges 12 jeweils Verbundformkörper 5 endseitig mit dem Schalenelement 6 und auf der gegenüberliegenden Seite mit dem Schalenelement 1 über die Befestigungsabschnitte 13 kraft- und formschlüssig miteinander verbunden.

Beispielhaft wird in der Figur 4 eine Ausführung von zwei übereinander angeordneten Rahmenausbildungen für Paneelelemente in einer Schnittdarstellung wiedergegeben. Bei der oberen Rahmenausbildung wird das plattenförmige Einsatzelement 45 auf der linken Seite durch die Montageleiste 27 und auf der gegenüberliegenden Seite durch das Dichtungselement 25 mit dem Schalenelement 1, 48 gehalten. Unterhalb der oberen Rahmenausbildung wird ein weiteres Paneelelement in einer Rahmenausbildung angedeutet, welches ebenfalls in seiner Ausfachung Einsatzelemente 45 in plattenförmiger Ausführung beinhalten kann. Diese können wie bei der oberen Rahmenausbildung durch die Montageleisten 27 montiert und demontiert werden. Da alle Verbundformkörper 2, 5, 7, 44 aus einem schlagfesten Polyamid, z.B. mit einer Verstärkung aus Glasfasern, bestehen, ist es auch möglich, dass über den Schraubkanal 11 in Verbindung mit einer nicht dargestellten Bohrung, beispielsweise innerhalb des Verbundformkörpers 5, durch die Verschraubung 46 eine Stoßverbindung der horizontalen Rahmenausbildungen mit der vertikalen Rahmenprofilausbildung ausführbar ist. Dabei werden, wie auf der rechten Seite der Figur 4 entnommen werden kann, in dem äußeren Bereich des vertikalen Rahmenelementes Ausfräsungen durchgeführt, damit sich beim Anziehen der Verschraubung 46 auf der rechten Seite das Schalenelement 48 endseits mit seinem auskragenden Teil auf die waagerechte Rahmenausbildung abstützen kann.

Eine beispielhafte Wiedergabe der Montageleiste 27 kann der Figur 6 entnommen werden. Die Montageleiste 27 weist beispielsweise einen im Wesentlichen rechteckigen Hohlraum 30 auf, der oberseits eine Oberwand 29 und unterseits eine Außenwand 28 und innenseits eine Zwischenwand 31 aufweist. Den unteren Abschluss des Hohlraumes 30 bildet eine zwischen der Außenwand 28 und der Zwischenwand 31 liegende, nicht näher bezeichnete Verbindung. An der Zwischenwand 31 ist ein nach außen gerichteter Halteschenkel 36 angeformt. An dem Halteschenkel 36 ist ein Ansatz 37 vorhanden. Den unteren Abschluss der Außenwand 28 bildet ein Auflager 39, welches gegenüber der Verbindung zwischen der Außenwand 28 und der Zwischenwand 31 mit einem nach außen gerichteten Freischnitt 40 versehen ist. Zwischen dem Halteschenkel 36 und einem auskragenden Klemmschenkel 32 ist ein weiterer Freiraum 38. In der Verbindung zwischen der Außenwand 28 und der Zwischenwand 31 ist im weiteren Verlauf unterseits der auskragende Klemmschenkel 32 angeformt, der ausgehend von der Zwischenwand 31 über einen Radius in einen im Wesentlichen gerade ausgeführten Schenkelbereich übergeht. Endseits weist der Klemmschenkel 32 einen Ansatz 33 auf, der leicht zum freien Ende des Anlageschenkels 26 angewinkelt ist. In Fortführung der Oberwand 29 befindet sich der Anlageschenkel 26, der über einen Radius 34 auskragt. Somit entsteht zwischen dem Anlageschenkel 26 und der Zwischenwand 31 ein Freiraum 35, der notwendig ist, um einen ausreichenden Andruck gegen die Oberfläche des Einsatzelementes 45 zu erzeugen.

In der Figur 5 wird die Verwendung der in der Figur 6 in einer separaten Darstellung wiedergegebenen Montageleiste 27 dargestellt. Zwischen den beiden Schalenelementen 1, 48, distanziert durch den Verbundformkörper 5, greift der Klemmschenkel 32 der Montageleiste 27 in den Einschnitt 19 mit seinem Ansatz 33 ein. Dabei stützt sich der Ansatz 33 mit einem Auflagepunkt 43 gegen den auskragenden Schenkel 20 ab. Gegen das Einsatzelement 45 legt sich der Anlageschenkel 26 an. Damit der entsprechende Druck des Anlageschenkels 26 gegen die Oberfläche des plattenförmigen Einsatzelementes 45 erhalten bleibt, weist die Montageleiste 27 das Auflager 39 auf, das sich gegenüber einem Auflagepunkt 42 des Schalenelementes 1 abstützt. Zur Sicherung der Montageleiste 27 weist das Schalenelement 1 einen kleinen Vorsprung 41 auf, an den sich ein Freiraum anschließt. In den Freiraum taucht der Halteschenkel 36 der Montageleiste 27 ein, wobei sich gleichzeitig der Ansatz 37 hinter den Vorsprung 41 des Schalenelementes 1 legt.

### Bezugszeichen

- 1: Schalenelement
- 2: Verbundformkörper
- 3: Einspannabschnitt
- 4: Dichtungsaufnahme
- 5: Verbundformkörper
- 6: Schalenelement
- 7: Verbundformkörper
- 8: Versatz
- 9: Dichtungsstreifen
- 10: Zwischenbereich
- 11: Schraubkanal
- 12: Steg
- 13: Befestigungsabschnitt
- 14: Verbindungswand
- 15: Hohlraum
- 16: Abschnitt
- 17: Seitenwand
- 18: Anschlussbereich
- 19: Einschnitt
- 20: Schenkel
- 21: Distanzschenkel
- 22: Verbindungsbereich
- 23: Öffnungsbereich
- 24: Vorsprung
- 25: Dichtungselement
- 26: Anschlagschenkel
- 27: Montageleiste
- 28: Außenwand
- 29: Oberwand
- 30: Hohlraum
- 31: Zwischenwand
- 32: Klemmschenkel
- 33: Ansatz
- 34: Radius
- 35: Freiraum
- 36: Halteschenkel
- 37: Ansatz
- 38: Freiraum
- 39: Auflager
- 40: Freischnitt
- 41: Vorsprung
- 42: Anlagepunkt
- 43: Anlagepunkt
- 44: Verbundformkörper
- 45: Einsatzelement
- 46: Verschraubung
- 47: Verbundformkörper
- 48: Schalenelement

## Patentansprüche

1. Rahmenausbildung als Paneelelement für ein Sektionaltorblatt, das in seitlichen Führungen ortsveränderbar geführt wird, wobei die Rahmenausbildung aus horizontalen und vertikalen Rahmenteilen besteht, die untereinander verschraubt sind, wobei die Rahmenausbildung aus Aluminiumprofilelementen besteht, die durch Isolierstege distanziert sind, wobei die Aluminiumprofilelemente aus Schalenelementen (1, 48) aus Aluminium bestehen, und die Isolierstege mit den Aluminiumprofilelementen kraft- und formschlüssig verbunden sind, und wobei die Rahmenausbildung mit auswechselbaren, plattenförmigen Einsatzelementen (45) ausgefüllt werden kann, die durch Montageleisten (27) der Rahmenausbildung gehalten werden können, wobei an der Innenseite der Schalenelemente (1, 48) Befestigungsabschnitte (13) zur kraft- und formschlüssigen Befestigung von als Isolierstege verwendeten Verbundformkörpern (5, 7, 44, 47) über Einspannabschnitte (3) ausgebildet sind, wobei die Verbundformkörper ( 5, 7, 44, 47) aus einem Polyamid, vorzugsweise mit mindestens einem Zuschlagstoff, bestehen, wobei die Verbundformkörper (5, 7, 44, 47) über die Einspannabschnitte (3) verbunden werden, sodass die Rahmenausbildung im Querschnitt einen umschlossenen Innenraum, unter Verzicht von Kammern oder dergleichen, aufweist, **dadurch gekennzeichnet, dass** die Rahmenausbildung an ihrer Oberseite einen ersten Verbundformkörper (7) mit einer konvexen Form aufweist, der über die seitlichen Schalenelemente (1, 48) hinausgeht, sodass der erste Verbundformkörper (7) in einen Rücksprung des oberen Paneelelementes hineinragen kann und wobei die Rahmenausbildung an ihrer Unterseite einen zweiten in Richtung des Hohlraumes konvexen Verbundformkörper (44) aufweist.

2. Rahmenausbildung nach Anspruch 1, **dadurch gekennzeichnet, dass** der Querschnitt des Verbundformkörpers (44) einen etwa gerade ausgebildeten Zwischenbereich (10) mit einem einseitigen Öffnungsbereich (23) aufweist, der mit seitlichen Vorsprüngen (24) versehen ist, und dass an den Zwischenbereich (10) jeweils unter einer Schräglage ein Versatz (8) angeformt ist, an dessen freien Enden die Einspannabschnitte (3) angeordnet sind.

3. Rahmenausbildung nach Anspruch 1, **dadurch gekennzeichnet, dass** der Querschnitt des Verbundformkörpers (7) einen allseits umschlossenen Hohlraum (15) aufweist, der durch schräg gestellte Seitenwände (17) und unterseits eine Verbindungswand (14) geschlossen wird, wobei an die Verbindungswand (14) jeweils seitlich schräge Versätze (8) angeformt sind, die anschließend in die Einspannabschnitte (3) übergehen.

4. Rahmenausbildung nach Anspruch 1, **dadurch gekennzeichnet, dass** der Querschnitt des Verbundformkörpers (5), ausgehend von einem einseitigen Einspannabschnitt (3) mit anschließendem Versatz (8), einen Schenkel (20) mit einem auskragenden Abschnitt aufweist, aus dem Schenkel (20) zweigt ein Verbindungsschenkel (22) ab, dessen freies Ende in einen Distanzschenkel (21) übergeht, sodass sich der Verlauf des Distanzschenkels (21) etwa parallel zu dem auskragenden Abschnitt des Schenkels (20) erstreckt, dabei wird zwischen dem Distanzschenkel (21) und dem auskragenden Abschnitt ein einseitig offener Einschnitt (19) gebildet, und dass sich an den Distanzschenkel (21) endseits ein Einspannabschnitt (3) anschließt.

5. Rahmenausbildung nach Anspruch 1, **dadurch gekennzeichnet, dass** das Schalenelement (48) zum Anlegen an das Einsatzelement (45) einen auskragenden Schenkel mit einem Vorsprung und einer Dichtungsaufnahme (4) für ein Dichtelement (25) aufweist.

6. Rahmenausbildung nach Anspruch 4, **dadurch gekennzeichnet, dass** in den Einschnitt (19) des Verbundformkörpers (5) ein Klemmschenkel (32) einer Montageleiste (27) eingreift, wobei die Montageleiste (27) in ihrer Längserstreckung einen allseits geschlossenen Hohlraum (30) aufweist, an dessen Oberwand (29) ein einseitig abgewinkelter, nachgiebiger Anlageschenkel (26) angeformt ist, und dass zu dem Anlageschenkel (26), distanziert durch eine Zwischenwand (31) des Hohlraumes (30), der abgewinkelte Klemmschenkel (32) angeformt ist, wobei der Anlageschenkel (26) gegen eine Außenseite des Einsatzelementes (45) angestellt ist, und dass zwischen dem abgewinkelten Anlageschenkel (26) und der Zwischenwand (31) ein Freiraum (35) besteht, sodass der Anlageschenkel (26) aus einem Radius (34) heraus mit einer abgewinkelten, seitlichen Fläche zur Anlage an das Einsatzelement (45) kommt, und dass etwa parallel zu der Zwischenwand (31) außenseits eine Außenwand (28) aufweist, wobei zwischen der Zwischenwand (31) und der Außenwand (38) gegenüberliegend der Oberwand (29) eine Verbindung besteht, an der vorspringend ein Halteschenkel (36) angeformt ist, der mit einem Ansatz (37) versehen ist.

7. Rahmenausbildung nach Anspruch 6, **dadurch gekennzeichnet, dass** der Klemmschenkel (32) im Wesentlichen in Fortführung der Zwischenwand (31) über einen Radius auskragt und endseits einen abgewinkelten Ansatz (33) aufweist.

8. Rahmenausbildung nach Anspruch 6, **dadurch gekennzeichnet, dass** die Außenwand (28) des Montageprofiles (27) unterseits ein Auflager (39) aufweist, das mit einem Auflagepunkt (42) des Schalenelementes (1) zusammenwirkt.

9. Rahmenausbildung nach Anspruch 6, **dadurch gekennzeichnet, dass** der Halteschenkel (36) mit einem vorspringenden Ansatz (37) versehen ist, der richtungsmäßig zum Auflager (39) ausgebildet ist.

10. Rahmenausbildung nach einem oder mehreren der vorhergehenden Ansprüche, **dadurch gekennzeichnet, dass** die Montageleiste (27) aus Kunststoff oder Leichtmetall oder einem Verbundmaterial aus Kunststoff und Metall besteht.

11. Rahmenausbildung nach Anspruch 1, **dadurch gekennzeichnet, dass** der Zuschlagstoff für die Verbundformkörper (5, 7, 44, 47) aus langgestreckten Glasfasern besteht.

## Claims

1. A frame construction as a panel element for a sectional door leaf which is guided in lateral guides in a locationally movable manner, wherein the frame construction consists of horizontal and vertical frame parts which are screwed together, wherein the frame construction consists of aluminium profile elements which are spaced apart by insulating bars, wherein the aluminium profile elements consist of shell elements (1, 48) made of aluminium, and the insulating bars are connected in a non-positive and positive manner to the aluminium profile elements, and wherein the frame construction can be filled with replaceable, plate-shaped insert elements (45), which can be held by mounting strips (27) of the frame construction, wherein fastening sections (13) are formed on the inside of the shell elements (1, 48) for the non-positive and positive fastening, via gripping sections (3), of composite mould bodies (5, 7, 44, 47) used as insulating bars, wherein the composite mould bodies (5, 7, 44, 47) are made of a polyamide, preferably with at least one aggregate, wherein the composite mould bodies (5, 7, 44, 47) are connected via the gripping sections (3), so that the frame construction has in cross-section an enclosed interior space, dispensing with chambers or the like, **characterised in that** the frame construction has on its upper side a first composite mould body (7) with a convex shape, which extends beyond the lateral shell elements (1, 48), so that the first composite mould body (7) can project into a recess of the upper panel element and wherein the frame construction has on its underside a second composite mould body (44) which is convex in the direction of the cavity.

2. The frame construction according to claim 1, **characterised in that** the cross-section of the composite mould body (44) has an approximately straight intermediate region (10) with an opening region (23) on one side, which is provided with lateral protrusions (24), and that an offset (8) is formed in each case on the intermediate region (10) under an incline, at the free ends of which offset the gripping sections (3) are arranged.

3. The frame construction according to claim 1, **characterised in that** the cross-section of the composite mould body (7) has a cavity (15) which is enclosed on all sides and which is closed by inclined side walls (17) and a connection wall (14) underneath, wherein laterally inclined offsets (8) are formed in each case on the connection wall (14) and then merge into the gripping sections (3).

4. The frame construction according to claim 1, **characterised in that** the cross-section of the composite mould body (5) has, starting from a gripping section (3) on one side with adjoining offset (8), a limb (20) with a protruding section, a connecting limb (22) branches off from the limb (20), whose free end merges into a spacing limb (21), so that the course of the spacing limb (21) extends approximately parallel to the protruding section of the limb (20), a recess (19) open on one side is formed between the spacing limb (21) and the projecting section, and that a gripping section (3) adjoins the spacing limb (21) at the end.

5. The frame construction according to claim 1, **characterised in that** the shell element (48), for application against the insert element (45), has a projecting limb with a protrusion and a seal receptacle (4) for a sealing element (25).

6. The frame construction according to claim 4, **characterised in that** a clamping limb (32) of a mounting strip (27) engages in the recess (19) of the composite mould body (5), wherein the mounting strip (27) has, in its longitudinal extent, a cavity (30) which is closed on all sides and on the upper wall (29) of which there is moulded a flexible abutment limb (26) which is angled on one side, and **in that**, spaced apart by an intermediate wall (31) of the cavity (30), the angled clamping limb (32) is moulded onto the abutment limb (26), the abutment limb (26) being positioned against an outer side of the insert element (45), and **in that** there is a clearance (35) between the angled contact limb (26) and the intermediate wall (31), so that the contact limb (26) comes to bear against the insert element (45) from a radius (34) with an angled, lateral surface, and **in that** has an outer wall (28) approximately parallel to the intermediate wall (31) on the outside, wherein a connection exists between the intermediate wall (31) and the outer wall (38) opposite the upper wall (29), on which connection a retention limb (36) is moulded in a projecting manner, which is provided with a lip (37).

7. The frame construction according to claim 6, **characterised in that** the clamping limb (32) protrudes substantially in a continuation of the intermediate wall (31) over a radius and has an angled lip (33) on the end.

8. The frame construction according to claim 6, **characterised in that** the outer wall (28) of the mounting profile (27) has a contact face (39) on the underside, which interacts with a contact point (42) of the shell element (1).

9. The frame construction according to claim 6, **characterised in that** the retention limb (36) is provided with a projecting lip (37) which is formed in the direction of the contact face (39).

10. The frame construction according to one or more of the preceding claims, **characterised in that** the mounting strip (27) consists of plastic or light metal or a composite material made of plastic and metal.

11. The frame construction according to claim 1, **characterised in that** the aggregate for the composite mould bodies (5, 7, 44, 47) consists of elongated glass fibres.

## Revendications

1. Structure de cadre comme élément de panneaux pour une lame de porte sectionnelle guidée en déplacement dans des guides latéraux,
- la structure de cadre se composant d'éléments de cadre horizontaux et verticaux, vissés les uns aux autres,
- la structure de cadre se composant d'éléments profilés en aluminium maintenus à distance par des entretoises d'isolation,
- les éléments profilés en aluminium se composent d'éléments de coques (1, 48) en aluminium et les entretoises d'isolation sont reliées aux éléments en aluminium profilés par une liaison par la force et la forme et,
- la structure de cadre est garnie d'éléments insérés (45) en forme de plaques, interchangeables qui sont tenus par des baguettes de montage (27) de la structure de cadre, structure dans laquelle le côté intérieur des éléments de coque (1, 48) comporte des segments de fixation (13) pour la fixation par la force et la forme d'organes de liaison (5, 7, 44, 47) en forme d'entretoises d'isolation, par des segments d'encastrement (3),
- les organes de liaison (5, 7, 44, 47) étant en polyamide, de préférence avec au moins un additif,
- les organes de liaison (5, 7, 44, 47) sont reliés par des segments d'encastrement (3) de façon que la structure de cadre présente en section, un espace intérieur fermé, sans chambre ou analogue, structure de cadre **caractérisé en ce que** à son côté supérieur, elle comporte un premier organe de liaison (7) ayant une forme convexe qui dépasse des éléments de coque ( 1, 48) latéraux, de façon que le premier organe de liaison (7) puisse pénétrer dans un retrait de l'élément de panneau supérieur et,
- la structure de cadre présente sur son côté intérieur un second organe de liaison convexe (44) dans la direction de la cavité.

2. Structure de cadre selon la revendication 1, **caractérisée en ce que** la section de l'organe de liaison (44) a une zone intermédiaire (10) sensiblement droite avec d'un côté une zone d'ouverture (23) qui est munie de reliefs (24) latéraux et, la zone intermédiaire (10) est formée respectivement, avec en position inclinée, un décalage (8), dont les extrémités libres sont munies des segments d'encastrement (3).

3. Structure de cadre selon la revendication 1, **caractérisée en ce que** la section de l'organe de liaison (7) a une cavité (15) entourée de tout côté, et qui est fermée par des parois latérales (17), inclinées et en dessous une paroi de liaison (14), - la paroi de liaison (14) est prolongée par des décalages latéraux (8) inclinés qui rejoignent ensuite les segments d'encastrement (3).

4. Structure de cadre selon la revendication 1, **caractérisée en ce que** la section de l'organe de liaison (5), partant d'un segment d'insertion (3) d'un côté, a un décalage adjacent (8), avec une branche (20) à segment venant en saillie, d'où est issue à partir de la branche (20), une branche de liaison (22) dont l'extrémité libre rejoint une branche d'écartement (21) de sorte que le tracé de la branche d'écartement 21 est sensiblement parallèle au segment en saillie de la branche (20) et ainsi entre la branche d'écartement (21) et le segment en saillie, on forme un segment (19) ouvert d'un côté et l'extrémité de la branche d'écartement (21) rejoint un segment d'encastrement (3).

5. Structure de cadre selon la revendication 1, **caractérisée en ce que** l'élément de coque (48) présente une branche venant en saillie avec un relief et un logement de joint (4) pour un élément de joint (25), pour s'appliquer contre l'élément d'insertion (45).

6. Structure de cadre selon la revendication 4, **caractérisée en ce que** une branche de serrage (32) d'une baguette de montage (27) pénètre dans l'encoche (19) de l'organe de liaison (5),
* la baguette de montage (27) ayant, selon son extension longitudinale, une cavité (30) fermée de tout côté et dont la paroi supérieure (29) a d'un côté une branche d'appui (26), souple, recourbée et,
- à distance de la branche d'appui (26), une paroi intermédiaire (31) de la cavité (30) forme la branche de serrage (32), recourbée,
* la branche d'appui (26) venant contre le côté extérieur de l'élément d'insertion (45) et,
- entre la branche d'appui recourbée (26) et la paroi intermédiaire (31), il subsiste un espace libre (35) de façon que la branche d'appui (26), au-delà d'un rayon (34) arrive avec une surface latérale repliée, en appui contre l'élément d'insertion (45) et, sensiblement parallèlement à la paroi intermédiaire (31),le côté extérieur, a une paroi extérieure (28)
* entre la paroi intermédiaire (31) et la paroi extérieure (38), il y a une liaison face à la paroi supérieure (29) sur laquelle est formée une branche de maintien (36) venant en saillie de celle-ci et qui est munie d'un prolongement (37).

7. Structure de cadre selon la revendication 6, **caractérisée en ce que** la branche de serrage (32) est en saillie pratiquement dans le prolongement de la paroi intermédiaire (31) avec un rayon et présente côté extrémité un prolongement recourbé (33).

8. Structure de cadre selon la revendication 6, **caractérisée en ce que** la paroi extérieure (28) du profilé de montage (27) a d'un côté un appui (39) qui coopère avec un point d'appui (42) de l'élément de coque (1).

9. Structure de cadre selon la revendication 6, **caractérisée en ce que** la branche de maintien (36) est munie d'un prolongement (37) en saillie, qui est dans la direction de l'appui (39).

10. Structure de cadre selon l'une ou plusieurs des revendications précédentes, **caractérisée en ce que** la baguette de montage (27) est en matière plastique ou en un métal léger ou en une matière composite de matière plastique et de métal.

11. Structure de cadre selon la revendication 1, **caractérisée en ce que** l'additif de l'organe de liaison (5, 7, 44, 47) est constitué de fibres de verre allongées.
